# FASCICULE DE BREVET EUROPEEN

(11) **EP 2 410 888 B1**
(45) Date de publication et mention de la délivrance du brevet: **01.05.2013**
(21) Numéro de dépôt: 10774269.4
(22) Date de dépôt: 08.10.2010
(51) Int. Cl.: A44C 5/24

(54) **FERMOIR EXTENSIBLE POUR BRACELET NOTAMMENT D'UNE MONTRE**
DEHNBARE KLAMMER FÜR EIN ARMBAND, INSBESONDERE EIN UHRENARMBAND
EXTENSIBLE CLASP FOR A BRACELET, IN PARTICULAR A WATCHSTRAP

(30) Priorité: 26.10.2009 CH 16292009
(43) Date de publication de la demande: 01.02.2012
(73) Titulaire: Thi Technologies Horlogère Industrielle S.A., 1242 Satigny (CH)
(72) Inventeur: LÉGER, Georges, FR-74970 Marignier (FR); GIRARDOT, Arnaud, F-74290 Veyrier du Lac (FR)
(74) Mandataire: Cronin, Brian Harold John
(86) Numéro de dépôt international: PCT/IB2010/002550
(87) Numéro de publication internationale: WO 2011/051768

(56) Documents cités:
- EP-A1- 1 378 185
- US-B1- 7 289 310

## Description

La présente invention se rapporte au domaine des bracelets, notamment pour montres. Elle concerne plus particulièrement un fermoir de bracelet à boucle déployante permettant un réglage précis de la longueur du bracelet.

Les fermoirs à boucle déployante sont bien connu pour leur aspect esthétique. Ces fermoirs sont souvent associés à des bracelets constitués de maillons. Le réglage de la longueur du bracelet est généralement effectué dans ce cas chez le détaillant par l'ajout ou le retrait d'un ou plusieurs maillons en fonction de la taille du poignet du porteur. Ce réglage est généralement définitif et ne tient pas compte des différences du pourtour du poignet en fonction de la chaleur ambiante et/ou suivant les efforts faits par le porteur. Or, on constate qu'on éprouve souvent le besoin de procéder à un tel ajustement, car les dimensions du poignet changent selon que la température ambiante est basse ou élevée. Sans réglage possible, le bracelet peut étrangler le poignet aux températures chaudes de l'été. Inversement, en hiver, ce même bracelet à tendance à tourner autour du poignet.

Il existe plusieurs bracelets de montre dotés d'un système permettant au porteur de la montre d'ajuster lui-même la longueur du bracelet de quelques millimètres seulement en fonction des circonstances. De tels fermoirs sont décrits notamment dans les publications US5927577, JP59108411U, EP1716776 EP1378185, EP1943917, EP1920673 ou encore W02008064931.

A titre d'exemple, le dispositif divulgué dans la publication US5927577 comporte un embout dont l'une des extrémités est articulée à une extrémité d'un des brins du bracelet, l'autre extrémité de l'embout étant équipée d'une tige susceptible d'être positionnée à l'intérieur d'un couvercle dans différents orifices agencés le long des côtés latéraux de ce dernier. L'inconvénient majeur de ce dispositif provient du fait qu'il est nécessaire d'ouvrir le fermoir pour ajuster la longueur du bracelet.

JP59108411U porte sur un fermoir pour boucle débloyante à deux lames comportant une première et une seconde lame articulées l'une par rapport à l'autre à une première extrémité et un capot articulé à une seconde extrémité de la première lame, le capot étant relié à un premier brin du bracelet. Une ouverture substantiellement rectangulaire s'étend le long de l'axe longitudinal de la seconde lame. Les côtés longitudinaux de cette ouverture sont pourvus d'une partie crantée agencée pour coopérer avec des moyens de blocage, lesquels sont solidaires d'un support de la boucle déployante, le support étant relié à un second brin du bracelet. Les moyens de blocage comportent deux éléments de blocage destinés à venir se positionner dans l'un des crans de chaque partie crantée de l'ouverture de la seconde lame afin de bloquer celle-ci par rapport au support de lame dans une position indexée souhaitée. Les moyens de blocage comportent par ailleurs un poussoir dont l'actionnement permet de dégager chaque élément de blocage de la partie crantée correspondante afin de pouvoir ajuster la longueur du bracelet. Chaque élément de blocage est ensuite positionné dans un autre des crans de l'une et l'autre des parties crantées lorsque le poussoir n'est plus actionné afin de bloquer la seconde lame par rapport au support de lame dans une autre position indexée. A l'instar de la publication US5927577, il est nécessaire d'ouvrir le fermoir pour ajuster la longueur du bracelet, ce qui complique la manipulation.

EP1716776 divulgue un dispositif de réglage de la longueur d'un bracelet qui a pour but de remédier notamment au problème susvisé. Ce dispositif comporte un couvercle à l'intérieur duquel est susceptible de coulisser un embout articulé à une extrémité du bracelet. Cet embout comporte des moyens de prépositionnement et de blocage en position coopérant avec un système de débrayage permettant le réglage de la longueur du bracelet sans être obligé d'ouvrir ledit bracelet. Selon l'enseignement de EP1716776 ce dispositif de réglage est destiné à être monté sur des bracelets rigides à maillons ou les extrémités sont assujetties à un fermoir à lames articulées dépliables. Ce dispositif n'est donc pas adapté pour des bracelets en cuir ou d'une autre matière flexible dont l'un des brins est destiné à être agencé dans un ensemble passant pourvu d'un ardillon pour un réglage grossier de la longueur du bracelet.

La publication EP1378185 propose un fermoir à boucle déployante à deux lames qui résout les problèmes susvisés. Les deux lames de ce fermoir sont articulées l'une par rapport à l'autre à l'une de leurs extrémités alors que l'autre de leurs extrémités sont connectées respectivement à un capot connecté à un des brins d'un bracelet et à un embout mobile connecté à l'autre des brins du bracelet. L'embout mobile est agencé à l'intérieur d'un réceptacle à l'intérieur duquel sont montés des moyens d'indexation pour régler la longueur du bracelet. Ces moyens d'indexation comportent deux éléments de blocage agencés pour coopérer chacun avec une partie crantée en forme de dents de scie située le long des flancs latéraux interne du réceptacle. Deux poussoirs disposés sur les flancs latéraux externes du réceptacle permettent, lorsqu'ils sont actionnés, de dégager les éléments de blocage des parties crantés afin de pouvoir régler la longueur du bracelet.

Le but de la présente invention est de proposer une version différente d'un fermoir extensible pour bracelet qui à l'avantage d'offrir un réglage précis de la longueur du bracelet lorsque le fermoir est en position fermée et qui peut facilement être adapté pour être monté sur un bracelet à maillons ou en cuire.

Conformément à l'invention, ce but est atteint grâce à un fermoir à boucle déployante pour bracelet permettant un réglage de la longueur du bracelet lorsque le fermoir est en position fermée. Le fermoir comporte à cet effet: une première et une seconde lame articulées l'une par rapport à l'autre à une première extrémité; un capot articulé à une seconde extrémité de la première lame et agencé pour être relié à un premier brin du bracelet; un embout mobile agencé à une seconde extrémité de la seconde lame pour être relié à un second brin du bracelet; des moyens d'indexation pour le réglage de la longueur du bracelet, ainsi que des moyens de débrayage agencés pour permettre un déplacement de l'embout mobile d'une position indexée à une autre. La seconde lame se termine par deux rails rectilignes le long desquels l'embout mobile est susceptible de coulisser. Les moyens d'indexation sont situés sur au moins un des rails de la seconde lame alors que les moyens de débrayage sont agencés pour se déplacer avec l'embout mobile d'une position indexée à une autre.

Les caractéristiques de ce fermoir permettent un réglage de la longueur immédiat, confortable et précis, tout en bénéficiant d'une construction simple, esthétique et fiable.

Par ailleurs, l'embout mobile peut avantageusement constituer un ensemble passant pourvu d'un ardillon afin de recevoir un des brins d'un bracelet en cuire ou d'une autre matière flexible ou former en soi un des maillons d'un bracelet à maillons.

Les caractéristiques de l'invention apparaîtront plus clairement à la lecture d'une description d'une forme d'exécution préférentielle, donnée uniquement à titre d'exemple, nullement limitative en se référant aux figures schématiques, dans lesquelles:
- La Figure 1 représente une vue éclatée du fermoir à boucle déployante pour bracelet de montre selon la forme d'exécution préférentielle de l'invention,
- La Figure 2 représente une vue en perspective du fermoir de la Figure 1 assemblé,
- La Figure 3 représente une vue de côté du fermoir verrouillé et dans laquelle l'embout mobile est dans une première position indexée,
- La Figure 4 représente une vue de côté du fermoir verrouillé et dans laquelle l'embout mobile est dans une seconde position indexée,
- La Figure 5 représente une vue de côté du fermoir dans une position où les lames sont partiellement déployées.

Selon la forme d'exécution préférentielle de l'invention telle qu'illustrée par les Figures 1 à 5, le fermoir à boucle déployante comporte une première et une seconde lame 1, 2 articulées l'une par rapport à l'autre à une première extrémité. Un capot 3 est quant à lui articulé à une seconde extrémité de la première lame 1 et est agencé pour être relié à un premier brin du bracelet. La seconde extrémité de la seconde lame 2 se termine par deux rails rectilignes 8, 8' (Figure 2) qui sont agencés dans le prolongement des côtés latéraux de ladite seconde lame. En référence notamment à la Figure 2, un embout mobile 4, destiné à être relié à un second brin du bracelet, comporte deux côtés latéraux 4a, 4b comprenant chacun un flasque 4c qui est maintenu contre l'un et l'autre des côtés latéraux externes des deux rails 8, 8' de la seconde lame 2. Chaque flasque 4c de l'embout mobile 4 est susceptible de coulisser le long du rail 8, 8' correspondant.

Des moyens d'indexation 5, 5', 6 et 6' pour le réglage de la longueur du bracelet et des moyens de débrayage 7, 7' sont agencés pour permettre un déplacement de l'embout mobile 4 d'une position indexée à une autre. Les moyens d'indexation 5, 5', 6 et 6' comportent une partie crantée 5, 5' (Figures 1 et 2) agencée le long du côté latéral interne de chacun des deux rails 8, 8' ainsi que deux éléments de blocage 6, 6' solidaire de l'embout mobile 4. Chaque élément de blocage 6, 6' est assujetti à des moyens de rappel 9 pour être maintenu contre la partie crantée 5, 5' de chaque rail rectiligne 8, 8' dans une position indexée. Ladite partie crantée 5, 5' possède préférablement un profil en dents de scie alors qu'une dent de forme complémentaire est taillée sur la face des éléments de blocage 6, 6' destinée à collaborer avec la partie crantée concernée 5, 5'. Une position est indexée lorsque chaque dent de ces deux éléments de blocage 6, 6' s'introduit dans l'un des crans de chaque partie crantée 5, 5' sous l'action des moyen de rappel 9.

Selon la Figure 1, les moyens de débrayage comportent deux poussoirs 7, 7' agencés chacun à l'intérieur d'un logement 9a situé sur les flasques 4c de l'élément mobile 4. Les deux rails rectilignes 8, 8' de la seconde lame 2 sont pourvus chacun d'une fente rectiligne 10 traversée par l'un et l'autre des poussoirs 7, 7' afin que chaque poussoir soit connecté à l'élément de blocage 6, 6' correspondant. Une pression simultanée sur les deux poussoirs 7, 7' de l'embout mobile 4 permet de déplacer chaque élément de blocage 6, 6' dans une direction perpendiculaire à l'axe longitudinal des rails 8, 8'. A cet instant, la dent de chaque élément de blocage 6, 6' se trouve dégagée de la partie crantée correspondante 5, 5' et l'élément mobile 4 se retrouve désolidarisé des deux rails 8, 8'. Il peut donc librement coulisser le long des ces rails 8, 8' d'une position indexée à une autre alors que chaque poussoir 7, 7' coulisse le long de la fente rectiligne 10. Les moyens de rappel 9 permettent d'engager à nouveau l'élément de blocage 6, 6' dans la position indexée souhaitée lorsque les poussoirs ne sont plus actionnés.

Il est précisé que l'orientation de la denture en dents de scie permet de diminuer la longueur du bracelet sans devoir actionner les deux poussoirs 7, 7'. Il suffit d'exercer une force selon l'axe longitudinal du bracelet afin de surmonter la force exercée par les moyens de rappel 9 sur les éléments de blocage 6, 6'. Dans cette forme d'exécution, les moyens de rappel sont constitués de deux ressorts boudin 9 agencés de part et d'autre du corps de chaque poussoir 7, 7' dans le logement 9a de chaque flasque 4c.

Dans ce mode d'exécution, l'embout mobile 4 est un ensemble passant pourvu d'un ardillon 11 destiné à être introduit dans l'un des trous d'un des brins du bracelet. Dans une variante non illustrée, l'embout 4 est configuré de manière à constituer un premier maillon d'un des brins d'un bracelet à maillons.

Selon la Figure 1, deux poussoirs additionnels 12, 12' sont agencés l'un en face de l'autre sous le capot 3 de manière à ce qu'ils dépassent au travers d'une ouverture rectangulaire 13 située sur les flancs latéraux du capot 3. Deux ressorts à boudin 14, 14' sont montés entre les deux poussoirs 12, 12' pour que ces derniers soient assujettis à une force de rappel. Un élément de guidage 15 est vissé sous le capot 3 pour maintenir les poussoirs 12, 12' et les ressorts 14, 14' confinés dans le capot 3, la forme de l'élément de guidage 15 étant dénie pour permettre un mouvement rectiligne des poussoirs 12, 12' lorsqu'ils sont actionnés. Chaque poussoir 12, 12' possède une partie rectangulaire qui est orientée dans un plan perpendiculaire au déplacement rectiligne du poussoir en dessous de ce dernier, son extrémité 12a étant coudée pour venir se positionner dans une échancrure 16 située aux extrémités des deux rails 8, 8' sur leur partie inférieure. Par ailleurs, la partie inférieure de chaque partie coudée comporte un chanfrein à 45° par rapport à un plan horizontal afin que la fermeture du fermoir puisse être réalisée par une simple pression sur le capot 3. Plus précisément, lorsque chaque chanfrein se trouve en contact avec la partie supérieure de chaque extrémité des deux rails 8, 8' et qu'une pression est exercée sur le capot 3, il s'ensuit un déplacement latéral de chaque partie coudée 12a afin d'amener celles-ci à hauteur de chaque échancrure 16. Chaque partie coudée 12a est ensuite déplacée, sous l'action des ressorts 14, 14', contre leur échancrure 16 respective, la partie supérieure des railles 8, 8' faisant office de butée verrouillant ainsi le fermoir. L'ouverture du fermoir est quant à elle réalisée lorsqu'une pression simultanée est exercée sur les deux poussoirs 12, 12'.

Les moyens d'indexation 5, 5', 6, 6' pourraient être agencés non pas le long du côté latéral interne des deux rails 8, 8' mais sur leur côté supérieur ou inférieur. Dans cette configuration l'élément de blocage 6, 6' serait agencé pour pouvoir coulisser le long de la partie supérieure ou inférieure des rails 8. 8'.

Enfin, ce fermoir pour bracelet est spécialement adapté à un usage en relation avec des montres, mais il pourrait également être utilisé pour tout autre objet porté au poignet.

## Revendications

1. Fermoir à boucle déployante pour bracelet permettant un réglage de la longueur du bracelet lorsque le fermoir est en position fermée, ledit fermoir comportant:
- une première et une seconde lame (1, 2) articulées l'une par rapport à l'autre à une première extrémité,
- un capot (3) articulé à une seconde extrémité de la première lame (1) et agencé pour être relié à un premier brin du bracelet,
- un embout mobile (4) agencé à une seconde extrémité de la seconde lame (2) pour être relié à un second brin du bracelet,
- des moyens d'indexation (5, 5', 6, 6') pour le réglage de la longueur du bracelet,
- des moyens de débrayage (7, 7') agencés pour permettre un déplacement de l'embout mobile (4) d'une position indexée à une autre,
**caractérisé en ce que**
- la seconde lame (2) se termine par deux rails rectilignes (8, 8') le long desquels l'embout mobile (4) est susceptible de coulisser,
- les moyens d'indexation (5, 5', 6, 6') sont situés sur au moins un des rails (8, 8') de la seconde lame (2),
- les moyens de débrayage (7, 7') sont agencés pour se déplacer avec l'embout mobile (4).

2. Fermoir selon la revendication 1, **caractérisé en ce que** les deux rails rectilignes (8, 8') sont agencés le long des côtés latéraux de la seconde lame (2).

3. Fermoir selon la revendication 1 ou 2, **caractérisé en ce que** l'embout mobile (4) comporte deux côtés latéraux (4a, 4b) comprenant chacun un flasque (4c) qui est maintenu contre l'un et l'autre des côtés latéraux externes des deux rails (8, 8') de la seconde lame (2), chaque flasque (4c) de l'embout mobile (4) étant susceptible de coulisser le long du rail (8, 8') correspondant.

4. Fermoir selon la revendication 3 ou 4, **caractérisé en ce que** les moyens d'indexation (5, 5', 6, 6') comportent une partie crantée (5, 5') agencée le long du côté latéral interne d'au moins un des deux rails (8, 8'), ou le long du côté inférieur ou supérieur dudit rail (8, 8'), les moyens d'indexation (5, 5', 6, 6') comportant en outre au moins un élément de blocage (6, 6') solidaire de l'embout mobile (4), l'élément de blocage (6, 6') étant assujetti à des moyens de rappel (9) pour être maintenu contre la partie crantée (5, 5') du rail (8, 8') dans une position indexée, l'élément de blocage (6, 6') étant dégagé de la partie crantée (5) du rail (8, 8') lorsque le système de débrayage est actionné pour permettre un déplacement de l'embout mobile (4) le long des deux rails (8, 8') d'une position indexée à une autre lors du réglage de la longueur du bracelet.

5. Fermoir selon la revendication 4, **caractérisé en ce que** la partie crantée (5, 5') du ou des rails (8, 8') est une denture en dents de scie alors que la face de l'élément de blocage (6, 6') destinée à collaborer avec la partie crantée correspondante (5, 5') comporte une dent de forme complémentaire, la denture en dents de scie de la partie crantée (5, 5') étant orientée de manière à ce que la longueur du bracelet puisse être diminuer sans devoir actionner le système de débrayage (7, 7').

6. Fermoir selon la revendication 4 ou 5, **caractérisé en ce que** les moyens d'indexation (5, 5', 6, 6') comportent une première et une seconde partie crantée (5, 5') agencées respectivement le long du côté latéral interne de l'un et l'autre des deux rails (8, 8'), ainsi que deux éléments de blocage (6, 6') agencés pour coopérer chacun avec la partie crantée respective (5, 5') du rail correspondant (8, 8').

7. Fermoir selon la revendication 4, 5 ou 6, **caractérisé en ce que** les moyens de débrayage comportent un premier et un second poussoir (7, 7') agencés chacun sur le flasque (4c) respectivement de l'un et l'autre des côtés latéraux (4a, 4b) de l'élément mobile (4), chaque poussoir (7, 7') étant connecté à l'élément de blocage correspondant (6, 6'), et **en ce qu'**une fente (10) est agencée le long de chaque rail (8, 8') de la seconde lame (2) afin que chaque poussoir (7, 7') puisse coulisser le long de la fente respective (10) lors du réglage de la longueur du bracelet.

8. Fermoir selon l'une quelconque des revendications précédentes, **caractérisé en ce que** le capot (3) possède des moyens de verrouillage du fermoir comportant deux poussoirs additionnels (12, 12') agencés sur les côtés latéraux du capot (3), une partie coudée (12a) étant connecté sur le dessous de chaque poussoir (12, 12'), chaque partie coudée (12a) étant destinée à venir se positionner sous une partie correspondante (16) agencée à l'extrémité de chaque rail (8, 8').

9. Fermoir selon l'une quelconque des revendications précédentes, **caractérisé en ce que** l'embout mobile (4) est un ensemble passant comportant un ardillon (11) destiné à être introduit dans l'un des trous d'un des brins du bracelet.

10. Fermoir selon l'une quelconque des revendications 1 à 8, **caractérisé en ce que** l'embout mobile (4) constitue un premier maillon d'un des brins du bracelet.

11. Bracelet comportant le fermoir selon l'une quelconque des revendications précédentes.

12. Montre comportant le bracelet selon la revendication 11.

## Claims

1. Folding clasp a for bracelet allowing the length of the bracelet to be adjusted when the clasp is closed, the said clasp comprising:
- a first and a second blade (1, 2) hinged to one another at a first end,
- a cover (3) hinged to a second end of the first blade (1) and arranged so as to be connected to a first strand of the bracelet,
- a mobile end piece (4) arranged at a second end of the second blade (2) so as to be connected to a second strand of the bracelet,
- indexing means (5, 5', 6, 6') for adjusting the length of the bracelet,
- release means (7, 7') arranged so as to allow movement of the mobile end piece (4) from one indexed position to another,
**characterised in that**
- the second blade (2) ends in two straight rails (8, 8') along which the mobile end piece (4) is able to slide,
- the indexing means (5, 5', 6, 6') are located on at least one of the rails (8, 8') of the second blade (2),
- the release means (7, 7') are arranged so as to move with the mobile end piece (4).

2. Clasp according to claim 1, **characterised in that** the two straight rails (8, 8') are arranged along the sides of the second blade (2).

3. Clasp according to claim 1 or 2, **characterised in that** the mobile end piece (4) comprises two sides (4a, 4b) each comprising a flange (4c) which is held against both external sides of the two rails (8, 8') of the second blade (2), with each flange (4c) of the mobile end piece (4) able to slide along the corresponding rail (8, 8').

4. Clasp according to claim 3 or 4, **characterised in that** the indexing means (5, 5', 6, 6') comprise a toothed part (5, 5') arranged along the inner side of at least one of the two rails (8, 8'), or along the bottom or top of the said rail (8, 8'), the indexing means (5, 5', 6, 6') comprising, furthermore, at least one locking element (6, 6') supporting the mobile tip (4), with the locking element (6, 6') being subject to biasing means (9) so as to be held against the toothed part (5, 5') of the rail (8, 8') in an indexed position, the locking element (6, 6') being released from the toothed part (5) of the rail (8, 8') when the release mechanism is actuated to allow movement of the mobile end piece (4) along the two rails (8, 8') from one indexed position to another position when the length of the bracelet is adjusted.

5. Clasp according to claim 4, **characterised in that** the toothed part (5, 5') of the rail(s) (8, 8') is constituted by a set of saw teeth whereas the head of the locking element (6, 6') that is arranged to cooperate with the corresponding toothed part (5, 5') comprises a tooth of complementary shape, with the set of saw teeth in the toothed part (5, 5') oriented so that the length of the bracelet can be reduced without having to actuate the release mechanism (7, 7').

6. Clasp according to claim 4 or 5, **characterised in that** the indexing means (5, 5', 6, 6') comprise a first and a second toothed part (5, 5') arranged respectively along the inner side of both of the two rails (8, 8'), as well as two locking elements (6, 6') each arranged to cooperate with the respective toothed part (5, 5') of the corresponding rail (8, 8').

7. Clasp according to claim 4, 5 or 6, **characterised in that** the release means comprise a first and a second push-button (7, 7') each arranged on the flange (4c) respectively of both sides (4a, 4b) of the mobile end piece (4), each push-button (7, 7') being connected to the corresponding locking element (6, 6'), and **in that** a groove (10) is arranged along each rail (8, 8') of the second blade (2) so that each push-button (7, 7') can slide along the respective groove (10) when the length of the bracelet is adjusted.

8. Clasp according to any one of the preceding claims, **characterised in that** the cover (3) has means for locking the clasp comprising two additional push-buttons (12, 12') arranged on the sides of the cover (3), a bent part (12a) being connected to the underside of each push-button (12, 12'), and each bent part (12a) being arranged to position itself under a corresponding part (16) arranged at the tip of each rail (8, 8').

9. Clasp according to any one of the preceding claims, **characterised in that** the mobile end piece (4) is a unit comprising a barb (11) arranged to be inserted into one of the holes in one of the strands of the bracelet.

10. Clasp according to any one of claims 1 to 8, **characterised in that** the mobile end piece (4) comprises a first link of one of the strands of the bracelet.

11. Bracelet comprising the clasp according to any one of the preceding claims.

12. Watch comprising the bracelet according to claim 11.

## Patentansprüche

1. Verschluss mit Faltschließe für Armband, der eine Einstellung der Länge des Armbands ermöglicht, wenn der Verschluss in einer geschlossenen Position ist, wobei der Verschluss Folgendes umfasst:
- einen ersten und einen zweiten Bügel (1, 2), die mit einem ersten Ende zueinander gelenkig verbunden sind,
- eine Abdeckung (3), die mit einem zweiten Ende des ersten Bügels (1) gelenkig verbunden ist und dazu eingerichtet ist, mit einem ersten Teil des Armbands verbunden zu werden,
- ein bewegliches Ansatzstück (4), das an einem zweiten Ende des zweiten Bügels (2) dazu eingerichtet ist, mit einem zweiten Teil des Armbands verbunden zu werden,
- Platzierungsmittel (5, 5', 6, 6') zur Einstellung der Länge des Armbands,
- Ausrückmittel (7, 7'), die dazu eingerichtet sind, ein Verschieben des beweglichen Ansatzstücks (4) von einer Platzierungsposition in eine andere zu ermöglichen,
**dadurch gekennzeichnet, dass**
- der zweite Bügel (2) durch zwei geradlinige Schienen (8, 8') abgeschlossen ist, entlang derer das bewegliche Ansatzstück (4) imstande ist zu gleiten,
- die Platzierungsmittel (5, 5', 6, 6') sich auf mindestens einer der Schienen (8, 8') des zweiten Bügels (2) befinden,
- die Ausrückmittel (7, 7') dazu eingerichtet sind, sich mit dem beweglichen Ansatzstück (4) zu verschieben.

2. Verschluss nach Anspruch 1, **dadurch gekennzeichnet, dass** die zwei geradlinigen Schienen (8, 8') entlang lateraler Seiten des zweiten Bügels (2) eingerichtet sind.

3. Verschluss nach Anspruch 1 oder 2, **dadurch gekennzeichnet, dass** das bewegliche Ansatzstück (4) zwei laterale Seiten (4a, 4b) umfasst, die jeweils einen Flansch (4c) umfassen, der gegen beide äußeren lateralen Seiten der zwei Schienen (8, 8') des zweiten Bügels (2) gehalten wird, wobei jeder Flansch (4c) des beweglichen Ansatzstücks (4) imstande ist, entlang der entsprechenden Schiene (8, 8') zu gleiten.

4. Verschluss nach Anspruch 3 oder 4, **dadurch gekennzeichnet, dass** die Platzierungsmittel (5, 5', 6, 6') einen gewellten Abschnitt (5, 5') umfassen, der entlang der inneren lateralen Seite mindestens einer der zwei Schienen (8, 8') oder entlang der unteren oder oberen Seite der Schiene (8, 8') eingerichtet ist, wobei die Platzierungsmittel (5, 5', 6, 6') außerdem mindestens ein Arretierelement (6, 6') umfassen, das mit dem beweglichen Ansatzstück (4) fest verbunden ist, wobei das Arretierelement (6, 6') Rückstellmitteln (9) unterworfen ist, um in einer Platzierungsposition gegen den gewellten Abschnitt (5, 5') der Schiene (8, 8') gehalten zu werden, wobei das Arretierelement (6, 6') aus dem gewellten Abschnitt (5) der Schiene (8, 8') gelöst wird, wenn das Ausrücksystem betätigt wird, um bei der Einstellung der Länge des Armbands ein Verschieben des beweglichen Ansatzstücks (4) entlang der zwei Schienen (8, 8') von einer Platzierungsposition in eine andere zu ermöglichen.

5. Verschluss nach Anspruch 4, **dadurch gekennzeichnet, dass** der gewellte Abschnitt (5, 5') der Schiene bzw. Schienen (8, 8') eine Zahnung mit Sägezähnen ist, während die Fläche des Arretierelements (6, 6'), die dazu vorgesehen ist, mit dem entsprechenden gewellten Abschnitt (5, 5') zusammenzuwirken, einen Zahn mit komplementärer Form umfasst, wobei die Zahnung mit Sägezähnen des gewellten Abschnitts (5, 5') derart ausgerichtet ist, dass die Länge des Armbands verringert werden kann, ohne dass das Ausrücksystem (7, 7') betätigt werden muss.

6. Verschluss nach Anspruch 4 oder 5, **dadurch gekennzeichnet, dass** die Platzierungsmittel (5, 5', 6, 6') einen ersten und einen zweiten gewellten Abschnitt (5, 5'), die jeweils entlang der inneren lateralen Seite beider Schienen (8, 8') eingerichtet sind, sowie zwei Arretierelemente (6, 6') umfassen, die dazu eingerichtet sind, jeweils mit dem jeweiligen gewellten Abschnitt (5, 5') der entsprechenden Schiene (8, 8') zusammenzuwirken.

7. Verschluss nach Anspruch 4, 5 oder 6, **dadurch gekennzeichnet, dass** die Ausrückmittel einen ersten und einen zweiten Druckknopf (7, 7') umfassen, die jeweils auf dem jeweiligen Flansch (4c) beider lateralen Seiten (4a, 4b) des beweglichen Ansatzstücks (4) eingerichtet sind, wobei jeder Druckknopf (7, 7') mit dem entsprechenden Arretierelement (6, 6') verbunden ist, und dass ein Schlitz (10) entlang jeder Schiene (8, 8') des zweiten Bügels (2) eingerichtet ist, damit jeder Druckknopf (7, 7') bei der Einstellung der Länge des Armbands entlang des jeweiligen Schlitzes (10) gleiten kann.

8. Verschluss nach einem der vorhergehenden Ansprüche, **dadurch gekennzeichnet, dass** die Abdeckung (3) über Mittel zur Verriegelung des Verschlusses verfügt, die zwei zusätzliche Druckknöpfe (12, 12') umfassen, die auf den lateralen Seiten der Abdeckung (3) eingerichtet sind, wobei ein gebogener Abschnitt (12a) auf der Unterseite jedes Druckknopfs (12, 12') verbunden ist, wobei jeder gebogene Abschnitt (12a) dazu vorgesehen ist, sich unter einem entsprechenden Abschnitt (16) zu positionieren, der am Ende jeder Schiene (8, 8') eingerichtet ist.

9. Verschluss nach einem der vorhergehenden Ansprüche, **dadurch gekennzeichnet, dass** das bewegliche Ansatzstück (4) eine durchgehende Einheit ist, die einen Dorn (11) umfasst, der dazu vorgesehen ist, in eines der Löcher eines der Teile des Armbands eingeführt zu werden.

10. Verschluss nach einem der Ansprüche 1 bis 8, **dadurch gekennzeichnet, dass** das bewegliche Ansatzstück (4) ein erstes Glied eines der Teile des Armbands bildet.

11. Armband, das den Verschluss nach einem der vorhergehenden Ansprüche umfasst.

12. Uhr, die das Armband nach Anspruch 11 umfasst.
